# EUROPÄISCHE PATENTSCHRIFT

(11) **EP 1 725 824 B1**
(45) Veröffentlichungstag und Bekanntmachung des Hinweises auf die Patenterteilung: **02.12.2015**
(21) Anmeldenummer: 05715746.3
(22) Anmeldetag: 04.03.2005
(51) Int. Cl.: F28F 9/02, F28D 9/00, F28F 3/04

(54) **STAPELSCHEIBEN-WÄRMETAUSCHER**
STACKED-PLATE HEAT EXCHANGER
ECHANGEUR THERMIQUE A EMPILEMENT DE DISQUES

(30) Priorität: 11.03.2004 DE 102004012329
(43) Veröffentlichungstag der Anmeldung: 29.11.2006
(73) Patentinhaber: MAHLE Behr GmbH & Co. KG, 70469 Stuttgart (DE)
(72) Erfinder: RICHTER, Jens, 71723 Grossbottwar (DE)
(74) Vertreter: Grauel, Andreas
(86) Internationale Anmeldenummer: PCT/EP2005/002317
(87) Internationale Veröffentlichungsnummer: WO 2005/088223

(56) Entgegenhaltungen:
- EP-A- 0 397 487
- EP-A- 1 063 486
- WO-A-96/38700
- WO-A-03/102482
- US-A- 5 113 844
- US-A- 6 016 865
- US-A1- 2003 131 979

## Beschreibung

Die Erfindung betrifft einen Stapelscheiben-Wärmetauscher, insbesondere einen Intank-Ölkühler, für Kraftfahrzeuge, mit mehreren aufeinander gestapelten und miteinander verbundenen, insbesondere verlöteten, länglichen Scheiben, die aus jeweils zwei gleichen, um 180° zueinander gedrehten Scheibenhälften zusammengesetzt sind und einen Hohlraum zum Durchführen eines zu kühlenden Mediums, wie Öl, in Längsrichtung der Scheiben umschließen.

Aus der deutschen Offenlegungsschrift DE 43 08 858 C2 ist ein Scheibenwärmetauscher mit aufeinander gestapelten und untereinander verlöteten Scheiben bekannt, die aus zwei gleichen, um 180° zueinander gedrehten Scheibenhälften zusammengesetzt sind und einen Hohlraum zur Leitung eines zu kühlenden Mediums umschließen. Die Scheibenhälften sind mit einem ausgeprägten Rand zum Verlöten der Scheibenhälften zu einer Scheibe und mit Anschlussflächen zum Verlöten der Scheiben untereinander versehen. Außerdem sind die Scheibenhälften an der Innen- und an der Außenfläche mit kegelstumpfförmigen Ausprägungen versehen. Die Scheibenhälften sind spiegelsymmetrisch zu ihrer Quer- und/oder Längsachse ausgestaltet. Die kegelstumpfförmigen Ausprägungen sind zwischen den Anschlussflächen schachbrettartig angeordnet. Positive Ausprägungen wechseln sich mit negativen Ausprägungen ab. Die positiven Ausprägungen und die negativen Ausprägungen sind noppenähnlich ausgebildet. Im montierten Zustand umschließen die Scheibenhälften einen Hohlraum, der von einem Fluid, beispielsweise Öl, durchströmt wird. Die in diesen Hohlraum hineinragenden Noppen sollen für eine gute Verwirbelung des Öls sorgen und in Folge ihrer Zugankerfunktion die Festigkeit steigern.

Die US 2003/0131979 A1 offenbart einen Stapelscheiben-Wärmetauscher gemäß dem Oberbegriff von Anspruch 1.

Aufgabe der Erfindung ist es, einen Stapelscheiben-Wärmetauscher, insbesondere einen Intank-Ölkühler, für Kraftfahrzeuge, mit mehreren aufeinander gestapelten und miteinander verbundenen, insbesondere verlöteten, länglichen Scheiben, die aus jeweils zwei gleichen, um 180° zueinander gedrehten Scheibenhälften zusammengesetzt sind und einen Hohlraum zum Durchführen eines zu kühlenden Mediums, wie Öl, in Längsrichtung der Scheiben umschließen, zu schaffen, der einfach aufgebaut und kostengünstig herstellbar ist. Der erfindungsgemäße Stapelscheiben-Wärmetauscher soll dennoch eine gute Verwirbelung des zu kühlenden Mediums in dem zwischen den Scheibenhälften ausgebildeten Hohlraum gewährleisten.

Die Aufgabe wird mit den Merkmalen von Anspruch 1 gelöst.

Bei einem Stapelscheiben-Wärmetauscher, insbesondere einem Intank-Ölkühler, für Kraftfahrzeuge, mit mehreren aufeinander gestapelten und miteinander verbundenen, insbesondere verlöteten, länglichen Scheiben, die aus jeweils zwei Scheibenhälften zusammengesetzt sind und einen Hohlraum zum Durchführen eines zu kühlenden Mediums, wie Öl, in Längsrichtung der Scheiben umschließen, weist jede der Scheibenhälften eine Vielzahl von Rillen auf, die von einer Längsseite zu der entgegengesetzten Längsseite der Scheibenhälfte verlaufen. Die Scheiben werden auch als Flachrohre oder Platten bezeichnet. Der Verlauf der Rillen gewährleistet den Durchtritt von Kühlmittel von einer Längsseite der Scheibenhälfte zu der entgegengesetzten Längsseite. In dem Hohlraum sorgen die Rillen für eine gute Verwirbelung des zu kühlenden Mediums.

Ein bevorzugtes Ausführungsbeispiel des Stapelscheiben-Wärmetauschers ist dadurch gekennzeichnet, dass die länglichen Scheiben aus jeweils zwei gleichen, um 180° zueinander gedrehten Scheibenhälften zusammengesetzt sind. Dadurch wir die Herstellung des erfindungsgemäßen Stapelscheiben-Wärmetauschers erheblich vereinfacht.

Ein weiteres bevorzugtes Ausführungsbeispiel des Stapelscheiben-Wärmetauschers ist dadurch gekennzeichnet, dass die Rillen geradlinig von einer Längsseite zu der entgegengesetzten Längsseite der Scheibenhälfte verlaufen. Dadurch wird ein ungehinderter Durchtritt von Kühlmittel von einer Längsseite der Scheibenhälfte zu der entgegengesetzten Längsseite gewährleistet.

Ein weiteres bevorzugtes Ausführungsbeispiel des Stapelscheiben-Wärmetauschers ist dadurch gekennzeichnet, dass die Rillen einseitig in jeder Scheibenhälfte ausgeprägt sind. Die Rillen werden von geradlinigen, länglichen, schmalen Vertiefungen gebildet, die einseitig zum Beispiel in einem Blechmaterial ausgeprägt sind. Da die Rillen nur einseitig ausgeprägt sind, vereinfacht sich die Herstellung der Scheibenhälften.

Ein weiteres bevorzugtes Ausführungsbeispiel des Stapelscheiben-Wärmetauschers ist dadurch gekennzeichnet, dass die Rillen an den Längsseiten von einem umlaufenden Rand begrenzt werden. Der umlaufende Rand dient dazu, zwei Scheibenhälften miteinander zu verbinden, insbesondere zu verlöten. Dadurch wird der Hohlraum zwischen den beiden Scheibenhälften zur Umgebung hin abgedichtet.

Ein weiteres bevorzugtes Ausführungsbeispiel des Stapelscheiben-Wärmetauschers ist dadurch gekennzeichnet, dass eine Scheibe von zwei aneinander anliegenden Scheibenhälften gebildet wird, deren Rillen nach außen ausgeprägt sind. Die Rillen begrenzen im Inneren der Scheibe den Strömungsweg des zu kühlenden Mediums. Vorzugsweise ist an einem Ende der Scheibe ein Eingang und an dem anderen Ende der Scheibe ein Ausgang für das zu kühlende Medium vorgesehen.

Ein weiteres bevorzugtes Ausführungsbeispiel des Stapelscheiben-Wärmetauschers ist dadurch gekennzeichnet, dass zwei Scheiben mit ihren von den Rillen gebildeten erhabenen Bereichen aneinander anliegen und durch einen Lötprozess miteinander verbunden sind. Zwischen den erhabenen Bereichen kann Kühlmittel, zum Beispiel Wasser, von einer Längsseite zu der entgegengesetzten Längsseite der jeweiligen Scheibenhälfte gelangen. Außerdem sind die Scheiben im Randbereich von Durchgangslöchern mit napfförmigen, erhabenen Bereichen ausgestattet, an denen die Scheiben ebenfalls miteinander verlötet sind.

Ein weiteres bevorzugtes Ausführungsbeispiel des Stapelscheiben-Wärmetauschers ist dadurch gekennzeichnet, dass die Rillen in einem Winkel von 35° bis 55°, insbesondere von 45°, zur Längsachse der zugehörigen Scheibenhälfte verlaufen. Dadurch wird einerseits gewährleistet, dass das zu kühlende Medium von einem Ende zu dem anderen Ende der Scheibe durch den im Inneren der Scheibe gebildeten Hohlraum strömen kann. Andererseits wird durch den erfindungsgemäßen Verlauf der Rillen auch gewährleistet, dass das Kühlmittel in zwei Scheiben von einer Längsseite zu der entgegengesetzten Längsseite strömen kann.

Ein weiteres bevorzugtes Ausführungsbeispiel des Stapelscheiben-Wärmetauschers ist dadurch gekennzeichnet, dass die Rillen von zwei aneinander anliegenden Scheibenhälften in einem Winkel von 70° bis 110°, insbesondere von 90°, zueinander angeordnet sind. Dadurch wird für das zu kühlende Medium im Inneren der Scheiben ein Strömungsweg geschaffen, der viele Richtungswechsel und Wirbel aufweist. Das hat den Vorteil, dass sich im Betrieb in dem Hohlraum bildende Grenzschichten immer wieder aufgerissen werden. Das führt, im Vergleich mit einem glatten Kanal ohne Rillen, zu einem stark verwässerten Wärmeübergang. Das zu kühlende Medium ist also beim Durchströmen des Hohlraums vielen Richtungswechseln unterworfen. Demgegenüber kann das Kühlmittel nahezu ungehindert und geradlinig durch die Rillen zwischen zwei aneinander anliegenden Scheiben strömen. Der Winkel von 90° ergibt einen nahezu kreisrunden Lötmeniskus an der Verbiridungsstelle der zwei Rillen. Hierdurch wird die Strömung längs und quer zur Hauptströmungsrichtung des zu kühlenden Mediums gleich beeinflusst. Vorzugsweise beträgt der Winkel 80° bis 100°.

Ein weiteres bevorzugtes Ausführungsbeispiel des Stapelscheiben-Wärmetauschers ist dadurch gekennzeichnet, dass die Rillen eine Tiefe von 0,8 bis 1,5 mm, insbesondere von 1,15 mm, aufweisen. Diese Tiefe hat sich im Rahmen der vorliegenden Erfindung als besonders vorteilhaft erwiesen. Insbesondere bei Kraftstoffkühlern weisen die Rillen vorzugsweise eine Tiefe von 0,5 mm bis 1,5 mm auf.

Ein weiteres bevorzugtes Ausführungsbeispiel des Stapelscheiben-Wärmetauschers ist dadurch gekennzeichnet, dass die Rillen einer Scheibenhälfte parallel zueinander in einem Abstand von 3 bis 5 mm, insbesondere von 4 mm, zueinander angeordnet sind. Dieses Teilungsmaß hat sich im Rahmen der vorliegenden Erfindung als besonders vorteilhaft erwiesen.

Ein weiteres bevorzugtes Ausführungsbeispiel des Stapelscheiben-Wärmetauschers ist dadurch gekennzeichnet, dass die Scheibenhälften eine Breite von etwa 20 bis 50 mm aufweisen. Diese Breite hat sich im Rahmen der vorliegenden Erfindung als besonders vorteilhaft erwiesen. Bei Nutzfahrzeugen weisen die Scheibenhälften vorzugsweise eine Breite von etwa 20 bis 120 mm auf. Besonders bevorzugt wird eine Breite von 70 bis 80 mm, insbesondere von 76 mm.

Ein weiteres bevorzugtes Ausführungsbeispiel des Stapelscheiben-Wärmetauschers ist dadurch gekennzeichnet, dass der hydraulische Durchmesser einen Wert von 1,5 bis 2,5 mm, insbesondere von 1,8 mm, aufweist. Dieser Wert hat sich im Rahmen der vorliegenden Erfindung als besonders vorteilhaft erwiesen.

Der hydraulische Durchmesser zwischen zwei benachbarten Scheibenhälften entlang der Hauptströmungsrichtung des zu kühlenden Mediums stellt das Verhältnis zwischen dem durchströmbaren Kanalquerschnitt und der Wärmeaustauschfläche dar. Der hydraulische Durchmesser ist als das Vierfache des Verhältnisses aus dem Flächenverhältnis zu der Flächendichte definiert. Das Flächenverhältnis bestimmt sich als das Verhältnis von dem freien Kanalquerschnitt zu der Gesamtstirnfläche des Kanals zwischen zwei benachbarten Scheibenhälften. Die Flächendichte bestimmt sich aus dem Verhältnis zwischen der Wärme übertragenden Fläche zu dem Blockvolumen. Der hydraulische Durchmesser sollte vorzugsweise über die gesamte Hauptströmungsrichtung des zu kühlenden Mediums hinweg möglichst konstant bleiben. Dadurch wird eine gleichmäßige Durchströmbarkeit des Hohlraums zwischen zwei Scheibenhälften erzielt.

Ein weiteres bevorzugtes Ausführungsbeispiel des Stapelscheiben-Wärmetauschers ist dadurch gekennzeichnet, dass die Scheibenhälften aus einem metallischen Werkstoff, insbesondere aus Aluminium oder Edelstahl, gebildet sind. Die Scheiben werden vorzugsweise durch Hartlöten miteinander verbunden. Edelstahl wird bevorzugt bei Nutzfahrzeugen verwendet.

Ein weiteres bevorzugtes Ausführungsbeispiel des Stapelscheiben-Wärmetauschers ist dadurch gekennzeichnet, dass mindestens eine Seite der Scheibenhälften mit Löthilfsmaterial beschichtet ist. Dadurch kann der Herstellungsprozess des erfindungsgemäßen Stapelscheiben-Wärmetauschers vereinfacht werden.

Die Scheibenhälften weisen als Zuflussleitungen und Abflussleitungen je ein Paar Durchgangslöcher auf. Über die Durchgangslöcher gelangt das zu kühlende Medium in den Hohlraum zwischen zwei eine Scheibe oder ein Flachrohr bildenden Scheibenhälften. Die Scheiben können auch als Platten und die Scheibenhälften als Plattenhälften bezeichnet werden.

Ein weiteres bevorzugtes Ausführungsbeispiel des Stapelscheiben-Wärmetauschers ist dadurch gekennzeichnet, dass der Randbereich der Durchgangslöcher erhaben ausgebildet ist. Vorzugsweise ist der Randbereich der Durchgangslöcher genauso weit erhaben wie die Rillen oder Wellen. Zwei aneinander anliegende erhabene Randbereiche unterschiedlicher Scheibenhälften dichten die Durchgangslöcher und den mit den Durchgangslöchern in Verbindung stehenden Hohlraum zwischen zwei Scheibenhälften gegenüber der von Kühlmittel durchströmten Umgebung ab.

In dem Randbereich der Durchgangslöcher sind Einprägungen vorgesehen. Die Einprägungen dienen dazu, die Scheibenhälften im Bereich der Durchgangslöcher zu verstärken.

Die Einprägungen sind, im Schnitt betrachtet, im Eintrittsbereich wellenförmig mit Wellenbergen und Wellentälern ausgebildet. Die Wellenberge und Wellentäler schaffen im Wesentlichen punktuelle Kontakte zwischen zwei benachbarten Scheibenhälften.

Ein weiteres bevorzugtes Ausführungsbeispiel des Stapelscheiben-Wärmetauschers ist dadurch gekennzeichnet, dass mehrere Scheibenhälften im Eintrittsbereich sowohl auf ihrer Innenseite als auch auf ihrer Außenseite im Wesentlichen linienförmig mit den jeweils benachbarten Scheibenhälften verlötet sind. Dadurch steigt die Innendruckfestigkeit der aus jeweils zwei Scheibenhälften gebildeten Rohre stark an.

Ein erfindungsgemäßer Stapelscheiben-Wärmetauscher ist dadurch gekennzeichnet, dass die Einprägungen, in der Draufsicht betrachtet, mäanderförmig zumindest teilweise um die Durchgangslöcher herum verlaufen. Dadurch wird die Kontaktfläche zwischen jeweils zwei Scheibenhälften vergrößert.

Ein weiteres bevorzugtes Ausführungsbeispiel des Stapelscheiben-Wärmetauschers ist dadurch gekennzeichnet, dass jeweils zwei Scheibenhälften durch eine in Längsrichtung oder in Querrichtung verlaufende Biegekante einstückig miteinander verbunden sind, um eine Leitungseinrichtung für das zu kühlende Medium zu bilden. Da die beiden Scheibenhälften an der Biegekante bereits einstückig miteinander verbunden sind, müssen sie nur noch an einer Seite miteinander verlötet werden. Dadurch vergrößert sich der von dem zu kühlenden Medium durchströmte Querschnitt. Darüber hinaus verringert sich die Anzahl der benötigten Einzelteile um die Hälfte, da pro Leitungseinrichtung noch ein Teil benötigt wird.

Ein weiteres bevorzugtes Ausführungsbeispiel des Stapelscheiben-Wärmetauschers ist dadurch gekennzeichnet, dass die Leitungseinrichtung von einer länglichen, insbesondere im Wesentlichen rechteckförmigen, Platte gebildet wird, die durch die Biegekante in zwei längliche Hälften unterteilt ist, die zusammengefaltet sind. Bei der Platte handelt es sich vorzugsweise um ein geprägtes Stanzteil aus einem metallischen Werkstoff, das einfach und kostengünstig herstellbar ist. Im zusammengefalteten Zustand liegen die Plattenhälften deckungsgleich aufeinander.

Ein weiteres bevorzugtes Ausführungsbeispiel des Stapelscheiben-Wärmetauschers ist dadurch gekennzeichnet, dass die Platte einen gegenüber der Plattenoberfläche erhabenen umlaufenden Rand aufweist. Vorzugsweise ist die Platte innerhalb des umlaufenden Rands eingeprägt, wobei die Tiefe der eingeprägten Fläche die halbe lichte Weite der Leitungseinrichtung beträgt.

Ein weiteres bevorzugtes Ausführungsbeispiel des Stapelscheiben-Wärmetauschers ist dadurch gekennzeichnet, dass der umlaufende Rand an den Schnittpunkten mit der Biegekante unterbrochen ist. Im Bereich der Biegekante hat die Platte über die gesamte Länge der Biegekante die gleiche Tiefe. Dadurch wird eine unerwünschte Beschädigung des Plattenmaterials im Bereich der Biegekante beim Zusammenfalten vermieden.

Ein weiteres bevorzugtes Ausführungsbeispiel des Stapelscheiben-Wärmetauschers ist dadurch gekennzeichnet, dass die beiden Plattenhälften im zusammengefalteten Zustand mit dem umlaufenden Rand aneinander anliegen. Vorzugsweise sind die Plattenhälften an dem umlaufenden Rand miteinander verlötet.

Bei einem Fahrzeugkühler mit mindestens einem Wasserkasten, ist die oben angegebene Aufgabe dadurch gelöst, dass ein vorab beschriebener Stapelscheiben-Wärmetauscher in den Wasserkasten eingebaut ist.

Weitere Vorteile, Merkmale und Einzelheiten der Erfindung ergeben sich aus der nachfolgenden Beschreibung, in der unter Bezugnahme auf die Zeichnung ein Ausführungsbeispiel im Einzelnen beschrieben ist. Es zeigen:
- Figur 1: eine perspektivische Darstellung einer Scheibenhälfte;
- Figur 2: ein Ende der Scheibenhälfte aus Figur 1 in der Untersicht;
- Figur 3: die Ansicht eines Schnitts entlang der Linie III-III in Figur 2;
- Figur 4: eine perspektivische Darstellung von zwei Scheibenhälften;
- Figur 5: einen vergrößerten Ausschnitt aus Figur 4;
- Figur 6: eine perspektivische Darstellung von sieben Scheiben, die zu einem erfindungsgemäßen Stapelscheiben-Wärmetauscher zusammengebaut sind;
- Figur 7: eine vergrößerte, perspektivische Darstellung einer Abschlussscheibe des in Figur 6 dargestellten Stapelscheiben-Wärmetauschers;
- Figur 8: die Ansicht eines Querschnitts durch ein Ende des in Figur 6 dargestellten Stapelscheiben-Wärmetauschers,
- Figur 9: ein Ende des in Figur 6 dargestellten Stapelscheiben-Wärmetauschers in der Seitenansicht;
- Figur 10: eine perspektivische Darstellung eines Wasserkastens mit einem eingebauten Stapelscheiben-Wärmetauscher;
- Figur 11: einen Kühler mit einem eingebauten Wasserkasten, wie er in Figur 10 dargestellt ist;
- Figur 12: eine Darstellung der Lötmenisken im Kanalschnitt;
- Figur 13: eine Darstellung von nahezu kreisrunden Lötmenisken in der Draufsicht;
- Figur 14: einen Stapelscheibenwärmetauscher gemäß einem weiteren Ausführungsbeispiel der Erfindung in der Draufsicht;
- Figur 15: den Stapelscheibenwärmetauscher aus Figur 14 in der Seitenansicht;
- Figur 16: die Ansicht eines Schnitts entlang der Linie XVI-XVI in Figur 14;
- Figur 17: die Ansicht eines Schnitts entlang der Linie XVII-XVII in Figur 14;
- Figur 18: die Ansicht eines Schnitts entlang der Linie XVIII-XVIII in Figur 14;
- Figur 19: eine vergrößerte Darstellung der Einzelheit XIX aus Figur 14;
- Figur 20: eine erfindungsgemäße Leitungseinrichtung im aufgeklappten Zustand in der Draufsicht;
- Figur 21: die Leitungseinrichtung aus Figur 20 im halb zusammengeklappten Zustand;
- Figur 22: einen Stapelscheiben-Wärmetauscher mit einer geschlossenen Leitungseinrichtung, wie sie in den Figuren 20 und 21 dargestellt ist, im geschlossenen Zustand in der Draufsicht;
- Figur 23: den Stapelscheiben-Wärmetauscher aus Figur 22 in der Seitenansicht und
- Figur 24: die Ansicht eines Schnitts entlang der Linie XXIV-XXIV in Figur 22.

In Figur 1 ist eine Scheibenhälfte 1 perspektivisch dargestellt. Die Scheibenhälfte 1 hat die Gestalt einer länglichen Platte aus Aluminiumblech mit zwei geraden Längsseiten 2 und 3, die parallel zueinander angeordnet sind. An ihren Enden 4 und 5 ist die Scheibenhälfte 1 halbkreisförmig abgerundet. In den Enden 4 und 5 sind Durchgangslöcher 8 und 9 vorgesehen. Die Randbereiche 10, 11 der Durchgangslöcher 8, 9 sind vertieft ausgeprägt, so dass die Randbereiche 10, 11 auf der Unterseite der Scheibenhälfte 1 erhaben sind.

Zwischen den Durchgangslöchern 8 und 9 sind in der Scheibenhälfte 1 eine Vielzahl von Rillen 12 ausgeprägt. Die Rillen 12 verlaufen geradlinig von einer Längsseite 2 zu der entgegengesetzten Längsseite 3 der Scheibenhälfte 1. Die Rillen haben die Gestalt länglicher Vertiefungen, die auf der Unterseite der Scheibenhälfte 1 erhaben sind. Die Rillen können aber auch nicht geradlinig, zum Beispiel wellen- oder zick-zack-förmig verlaufen.

In Figur 2 ist das Ende 4 der Scheibenhälfte 1 aus Figur 1 in der Untersicht dargestellt. Der Randbereich 10 und zehn Rillen 21 bis 30 erheben sich aus der Zeichenebene. Die Enden der Rillen 21 bis 30 sind zu den Längsseiten 2, 3 hin gerundet. Die Längsachse der Scheibenhälfte 1 ist mit 31 bezeichnet. Die Rillen 21 bis 30 sind in einem Winkel α von 45° zu der Längsachse 31 angeordnet.

In Figur 3 sieht man, dass die Scheibenhälfte 1 im Querschnitt betrachtet, ein wellenförmiges Profil aufinreist. Das wellenförmige Querschnittspröfil wird durch die Rillen gebildet, die einseitig in der Scheibenhälfte 1 ausgeprägt sind.

In Figur 4 sind zwei Scheibenhälften 1 und 42 perspektivisch dargestellt. Die Seiten der Scheibenhälften 1 und 42 auf denen sich die Rillen erheben, sind voneinander abgewandt.

In Figur 5 sieht man, dass die Scheibenhälfte 42 exakt die gleiche Gestalt aufweist wie die Scheibenhälfte 1. Allerdings ist die Scheibenhälfte 42 gegenüber der Scheibenhälfte 1 um 180° verdreht angeordnet. Ein Ende 44 mit einem Durchgangsloch 48, dessen Randbereich 50 sich aus der Zeichenebene erhebt, ist über dem Durchgangsloch 8 des Endes 4 der Scheibenhälfte 1 angeordnet, wobei sich der napfförmige Randbereich 10 des Durchgangslochs 8 in die Zeichenebene hinein erhebt. In der Scheibenhälfte 42 sind Rillen 52 ausgebildet, die sich aus der Zeichenebene heraus erheben. Die Rillen 52 sind in einem Winkel β von 90° zu den Rillen 12 angeordnet, die sich in die Zeichenebene hinein erheben. Die beiden Scheibenhälften 1 und 42 werden zur Bildung einer Scheibe oder eines Flachrohrs an den Berührungsstellen der Rillen und im Randbereich 2 und 3 miteinander verlötet.

In Figur 6 ist eine Vielzahl von Scheiben 60 miteinander verlötet. An der Unterseite sind die Durchgangslöcher der Scheiben 60 durch Abschlussscheiben 61, 62 verschlossen. An der Oberseite der Scheiben 60 sind an den Enden auf die Durchgangslöcher Anschlussstutzen 67, 68 aufgesetzt. Durch einen der Anschlussstutzen 67, 68 kann das zu kühlende Medium in das Innere der Scheiben 60 eingeführt werden. Aus dem anderen Anschlussstutzen 68, 67 kann das zu kühlende Medium aus den Scheiben 60 austreten.

In Figur 7 ist die Abschlussscheibe 61 perspektivisch vergrößert dargestellt. Die Abschlussscheibe 61 hat die Gestalt einer Kreisscheibe 64, die eine kreisrunde, zentrale Erhöhung 65 aufweist. Der Außendurchmesser der kreisrunden Erhöhung 65 ist an den Innendurchmesser des zugehörigen Durchgangslochs der jeweiligen Scheibe angepasst.

In den Figuren 8 und 9 sieht man, dass der in Figur 6 perspektivisch dargestellte Stapelscheiben-Wärmetauscher sieben Scheiben 71 bis 77 umfasst, die übereinander gestapelt sind. Im Inneren der Scheiben 71 bis 77 ist eine Vielzahl von im Wesentlichen zick-zack-förmigen Strömungswegen für das zu kühlende Medium ausgebildet, die zwischen den Scheiben 71 bis 77 geradlinig durch die vertieften Bereiche zwischen jeweils zwei Rillen von einer Seite zu der entgegengesetzten Seite der entsprechenden Scheibenhälfte verlaufen.

In Figur 10 ist ein Wasserkasten 78 dargestellt, in dem der in Figur 6 dargestellten Stapelscheiben-Wärmetauscher eingebaut ist. Die Scheiben 60 sind innerhalb des Wasserkastens 78 angeordnet. Die Abschlussstutzen 67, 68 ragen aus dem Wasserkasten 78 heraus.

In Figur 11 ist der Wasserkasten 78 aus Figur 10 an eine Seite eines Kühlnetzes 79 angebaut. An die andere Seite des Kühlnetzes 79 ist ein weitere Wasserkasten 80 angebaut. Die beiden Wasserkästen 78 und 80 und das Kühlnetz 79 bilden zusammen einen Kühlmittelkühler 81 eines (nicht dargestellten) Kraftfahrzeugs.

Die Profilierung der Scheibenhälften 1 und 42 ist so ausgelegt, dass sich die Wellenprofile beim Aufeinanderlegen der Scheiben punktuell berühren. Daraus ergeben sich im Inneren der Scheiben immer wieder Richtungsänderungen für das durchströmende zu kühlende Medium. Die Vielzahl der Berührungsstellen, an denen die beiden Scheibenhälften miteinander verlötet sind, gewährleistet eine gute Druckstabilität. Der Schenkelwinkel der Profilierung beträgt 45° zur Hauptströmungsrichtung des zu kühlenden Mediums. Der hydraulische Durchmesser beträgt 1,8 mm. Der Einprägewinkel liegt in einem Bereich zwischen 20° und 60° zur Hauptströmungsrichtung. Der hydraulische Durchmesser kann zwischen 1,5 mm und 2,5 mm variieren.

Die großflächige Ausprägung im Ein- und Austrittsbereich ermöglicht eine dichte Scheibenverbindung, ohne dass zusätzliche Bauteile verwendet werden müssen. Die Scheibenhälften weisen waagerechte Lötflächen auf, wodurch ein ausreichender Strömungsdurchtritt des Kühlmittels auf der Außenseite des Kühlers gewährleistet wird. Die Scheibenhälften sind an ihrem umlaufenden Rand vorzugsweise leicht abgewinkelt. Dadurch wird die Ebenheit der Scheibe in unverlötetem Zustand verbessert. Der Abkantwinkel beträgt zwischen 5° und 20°, vorzugsweise 10°. Die Scheibenhälften bestehen aus Aluminium und sind durch einen Radlötprozess miteinander verbunden.

In Figur 12 sieht man, dass jeweils zwei Scheibenhälften durch Lötmenisken 101, 102 und 103, 104 miteinander verbunden sind. In Figur 13 sieht man, dass die Lötmenisken 101 bis 104 in der Draufsicht nahezu kreisrund ausgebildet sind.

In Figur 14 ist eine Scheibenhälfte 1 eines erfindungsgemäßen Stapelscheiben-Wärmetauschers gemäß einem weiteren Ausführungsbeispiel dargestellt. Zur Bezeichnung gleicher Teile werden die gleichen bezugszeichen verwendet, wie bei dem in Figur 1 dargestellten Ausführungsbeispiel. Um Wiederholungen zu vermeiden, wird auf die vorangegangene Beschreibung der Figur 1 verwiesen. Im Folgenden wird nur auf die Unterschiede zwischen den Ausführungsbeispielen eingegangen.

Bei der in Figur 14 dargestellten Scheibenhälfte 1 sind die Randbereiche 110, 111 der Durchgangslöcher 8, 9 mit Einprägungen versehen. Der Randbereich 111 an dem Ende 5 der Scheibenhälfte 1 weist mäanderförmige Einprägungen 115 und 116 auf, die durch eine Verbindungssicke 117 verbunden sind. Der Randbereich 110 an dem Ende 4 der Scheibenhälfte 1 weist mäanderförmige Einprägungen 118 und 119 auf, die durch eine Verbindungssicke 120 miteinander verbunden sind. Jeweils zwei Scheibenhälften 1, wie sie in Figur 14 dargestellt sind, werden, wie vorab beschrieben ist, zur Bildung einer Scheibe oder eines Flachrohrs, das auch als Leitungseinrichtung bezeichnet wird, an den Berührstellen der Rillen 12 und in den Randbereichen 2 und 3 sowie an den Einprägungen 118, 119 miteinander verlötet.

In Figur 15 ist eine Seitenansicht eines Kühlerblocks dargestellt, der mehrere übereinander gestapelte Flachrohre umfasst.

In Figur 16 ist die Ansicht eines Schnitts entlang der Linie XVI-XVI in Figur 14 dargestellt. In der Schnittansicht sieht man, dass verschiedene Flachrohre eines Kühlerblocks in Stapelbauweise im Bereich der mäanderförmigen Einprägungen 115, 116 sowie an den Einprägungen 118, 119 linienförmig miteinander verbunden sind.

In Figur 17 ist die Ansicht eines Schnitts entlang der Linie XVII-XVII in Figur 14 dargestellt. In der Schnittdarstellung sieht man, dass durch die mäanderförmigen Einprägungen 116 die Anzahl der im Wesentlichen linienförmigen Kontaktflächen vergrößert wird. Die mäanderförmigen Einprägungen 116 werden auch als Verstärkungssicken bezeichnet. Hier sieht man, wie die Einprägungen am Scheibenende sowohl auf der Innenseite als auch auf der Außenseite des Stapelscheiben-Wärmetauschers miteinander verlötet sind.

In Figur 18 ist die Ansicht eines Schnitts entlang der Linie XVIII-XVIII in Figur 14 dargestellt. Hier sieht man, wie die Einprägungen 119 an dem Scheibenende 4 sowohl auf der Innenseite als auch auf der Außenseite des Stapelscheiben-Wärmetauschers miteinander verlötet sind.

In Figur 19 ist eine vergrößerte Darstellung der Einzelheit XIX aus Figur 14 gezeigt. Die Form der Einprägungen 118, 119 ist so ausgeführt, dass übereinander gestapelte Scheiben linienförmig sowohl auf der Innen- als auch auf der Außenseite miteinander verlötet sind. Hierdurch steigt die Innendruckfestigkeit eines aus zwei Scheibenhälften gebildeten Rohres stark an. Die Scheibenverbindungen sind in Figur 19 mäanderförmig dargestellt.

In Figur 20 ist eine Leitungseinrichtung 140, die auch als Flachrohr oder Kurzrohr bezeichnet wird, im aufgeklappten Zustand -dargestellt. Das Flachrohr 140 wird von einer Platte 142 gebildet, die im Wesentlichen die Gestalt eines Rechtecks aufweist, dessen Ecken abgerundet sind. Bei der Platte 142 handelt es sich um ein Stanzteil aus Aluminiumblech, das eine Biegekante 143 aufweist, durch welche die Platte 142 in Längsrichtung in zwei gleich große Hälften 145, 146 unterteilt wird, die auch als Scheibenhälften bezeichnet werden. Die beiden Scheibenhälften 145, 146 entsprechen, abgesehen von ihrer einstückigen Ausbildung den Scheibenhälften der vorangegangenen Ausführungsbeispiele. Die Platte 142 wird außen von einem umlaufenden Rand 148 begrenzt, der dazu dient, die beiden Plattenhälften 145, 146 im zusammengefalteten oder zusammengeklappten Zustand miteinander zu verlöten. Innerhalb des umlaufenden Randes 148 sind die Plattenhälften 145, 146 mit eingeprägten Rillen versehen, wie sie vorab beschrieben sind.

In Figur 21 ist das Rohr 140 im teilweise geschlossenen Zustand dargestellt.

In Figur 22 ist das Rohr 140 im geschlossenen Zustand in der Draufsicht dargestellt. Bei dem Rohr 140 handelt es sich um das oberste Flachrohr eines Stapelscheiben-Wärmetauschers mit mehreren übereinander gestapelten Flachrohren.

In Figur 23 ist eine Seitenansicht des Stapelscheiben-Wärmetauschers aus Figur 22 dargestellt. In der Seitenansicht sieht man, dass der Stapelscheiben-Wärmetauscher neben dem Flachrohr 140 noch sechs weitere Flachrohre 150 bis 155 umfasst, die in Stapelbauweise miteinander verlötet sind.

In Figur 24 ist die Ansicht eines Schnitts entlang der Linie XXIV-XXIV in Figur 22 dargestelit. In der Schnittansicht sieht man, dass der Stapelscheiben-Wärmetauscher aus zusammengefalteten Flachrohren 140, 150 bis 155 gebildet ist. Durch die einstückig Ausbildung der Flachrohre verringert sich sie für den Aufbau des Stapelscheibenwärmetauschers notwendige Teileanzahl auf die Hälfte. Die gefalteten Flachrohre haben den Vorteil, dass sich die Länge der Dichtlötnaht um nahezu die Hälfte reduziert.

## Patentansprüche

1. Stapelscheiben-Wärmetauscher, insbesondere Intank-Ölkühler, der in einen Kühlmittelkasten eines Kühlmittelkühlers eingebaut werden kann, für Kraftfahrzeuge, mit mehreren aufeinander gestapelten und miteinander verbundenen, insbesondere verlöfieten, länglichen Scheiben (71-77), die aus jeweils zwei Scheibenhälften zusammengesetzt sind und einen Hohlraum zum Durchführen eines zu kühlenden Mediums, wie Öl, in Längsrichtung der Scheiben umschließen, wobei jede der Scheibenhälften (1,42) eine Vielzahl von Rillen (21-30) aufweist, die von einer Längsseite (2) zu der entgegengesetzten Längsseite (3) der Scheibenhälfte (1) verlaufen, wobei die Scheibenhälften (1) als Zuflussleitungen und Abflussleitungen je ein Paar Durchgangslöcher (8,9) aufweisen und in dem Randbereich (110;111) der Durchgangslöcher (8,9) Einprägungen (115-120) vorgesehen sind und die Einprägingen (115,116,118,119), im Schnitt betrachtet, wellenförmig mit Wellenbergen und Wellentälern ausgebildet sind, **dadurch gekennzeichnet, dass** die Einprägungen (115,116,118,119), in der Draufsicht betrachtet, mäanderförmig zumindest teilweise um die Durchgangslöcher (8,9) herum verlaufen.

2. Stapelscheiben-Wärmetauscher nach Anspruch 1, **dadurch gekennzeichnet, dass** die länglichen Scheiben aus jeweils zwei gleichen, um 180° zueinander gedrehten Scheibenhälften (1,42) zusammengesetzt sind.

3. Stapelscheiben-Wärmetauscher nach einem der vorhergehenden Ansprüche, **dadurch gekennzeichnet, dass** die Rillen geradlinig von einer Längsseite zu der entgegengesetzten Längsseite der Scheibenhälfte verlaufen.

4. Stapelscheiben-Wärmetauscher nach einem der vorhergehenden Ansprüche, **dadurch gekennzeichnet, dass** die Rillen (21-30) einseitig in jeder Scheibenhälfte (1) ausgeprägt sind.

5. Stapelscheiben-Wärmetauscher nach einem der vorhergehenden Ansprüche, **dadurch gekennzeichnet, dass** die Rillen (21-30) an den Längsseiten von einem umlaufenden Rand begrenzt werden.

6. Stapelscheiben-Wärmetauscher nach einem der vorhergehenden Ansprüche, **dadurch gekennzeichnet, dass** eine Scheibe von zwei aneinander anliegenden Scheibenhälften (1,42) gebildet wird, deren Rillen (12,52) nach außen ausgeprägt sind.

7. Stapelscheiben-Wärmetauscher nach einem der vorhergehenden Ansprüche, **dadurch gekennzeichnet, dass** zwei Scheiben (71,72) mit ihren von den Rillen gebildeten erhabenen Bereichen aneinander anliegen und miteinander verlötet sind.

8. Stapelscheiben-Wärmetauscher nach einem der vorhergehenden Ansprüchen, **dadurch gekennzeichnet, dass** die Rillen (21-30) in einem Winkel von 35° bis 55°, insbesondere von 45°, zur Längsachse (31) der zugehörigen Scheibenhälfte (1) verlaufen.

9. Stapelscheiben-Wärmetauscher nach einem der vorhergehenden Ansprüche, **dadurch gekennzeichnet, dass** die Rillen (12,52) von zwei aneinander anliegenden Scheibenhälften (1,42) in einem Winkel von 70° bis 110°, insbesondere von 90°, zueinander angeordnet sind.

10. Stapelscheiben-Wärmetauscher nach einem der vorhergehenden Ansprüche, **dadurch gekennzeichnet, dass** die Rillen (21-30) eine Tiefe von 0,5 bis 1,5 mm, insbesondere von 1,15 mm, aufweisen.

11. Stapelscheiben-Wärmetauscher nach einem der vorhergehenden Ansprüche, **dadurch gekennzeichnet, dass** die Rillen (21-30) einer Scheibenhälfte (1) parallel zueinander in einem Abstand von 3 bis 5 mm, insbesondere von 4 mm, zueinander angeordnet sind.

12. Stapelscheiben-Wärmetauscher nach einem der vorhergehenden Ansprüche, **dadurch gekennzeichnet, dass** die Scheibenhälften (1,42) eine Breite von etwa 20 bis 120 mm, insbesondere von 20 bis 50 mm, aufweisen.

13. Stapelscheiben-Wärmetauscher nach einem der vorhergehenden Ansprüche, **dadurch gekennzeichnet, dass** der hydraulische Durchmesser zwischen zwei benachbarten Scheibenhälften entlang der Hauptströmungsrichtung des zu kühlenden Mediums einen Wert von 1,5 bis 2,5 mm, insbesondere 1,8 mm, aufweist.

14. Stapelscheiben-Wärmetauscher nach einem der vorhergehenden Ansprüche, **dadurch gekennzeichnet, dass** die Scheibenhälften (1,42) aus einem metallischen Werkstoff, insbesondere aus Aluminium oder Edelstahl, gebildet sind.

15. Stapelscheiben-Wärmetauscher nach Anspruch 14, **dadurch gekennzeichnet, dass** mindestens eine Seite der Scheibenhälften (1,42) mit Löthilfsmaterial beschichtet ist.

16. Stapelscheiben-Wärmetauscher nach einem der Ansprüche 1 bis 15, **dadurch gekennzeichnet, dass** der Randbereich (10,11:110,111) der Durchgangslöcher (8,9) erhaben ausgebildet ist.

17. Stapelscheiben-Wärmetauscher nach einem der Ansprüche 1 bis 16, **dadurch gekenntzeichnet, dass** mehrere Scheibenhälften (1) sowohl auf ihrer Innenseite als auch auf ihrer Außenseite im Wesentlichen linienförmig mit den jeweils benachbarten Scheibenhälften verlötet sind.

18. Stapelscheiben-Wärmetauscher nach einem der vorhergehenden Ansprüche, **dadurch gekennzeichnet, dass** jeweils zwei Scheibenhälften (145,146) durch eine in Längsrichtung oder in Querrichtung verlaufende Biegekante (143) einstückig miteinander verbunden sind, um eine Leitungseinrichtung (140) für das zu kühlende Medium zu bilden.

19. Stapelscheiben-Wärmetauscher nach Anspruch 18, **dadurch gekennzeichnet, dass** die Leitungseinrichtung (140) von einer im Wesentlichen rechteckförmigen Platte (142) gebildet wird, die durch die Biegekante (143) in zwei längliche Hälften (145,146) unterteilt ist, die zusammengefaltet sind.

20. Stapelscheiben-Wärmetauscher nach Anspruch 19, **dadurch gekennzeichnet, dass** die Platte (142) einen gegenüber der Plattenoberfläche erhabenen umlaufenden Rand (148) aufweist.

21. Stapelscheiben-Wärmetauscher nach Anspruch 20, **dadurch gekennzeichnet, dass** der umlaufende Rand (148) an den Schnittpunkten mit der Biegekante (143) unterbrochen ist.

22. Stapelscheiben-Wärmetauscher nach Anspruch 20 oder 21, **dadurch gekennzeichnet, dass** die beiden Plattenhälften (145,146) im zusammengefalteten Zustand mit dem umlaufenden Rand (148) aneinander anliegen.

23. Kraftfahrzeugkühler mit mindestens einem Wasserkasten, **dadurch gekennzeichnet, dass** ein Stapelscheiben-Wärmetauscher nach einem der vorhergehenden Ansprüche in den Wasserkasten eingebaut ist.

## Claims

1. A stacked-plate heat exchanger, in particular in-tank oil cooler, which can be installed in a coolant box of a coolant cooler, for motor vehicles, with a plurality of elongate plates (71-77) which are stacked one on the other and are connected, in particular soldered, to one another and which are composed in each case of two plate halves and surround a cavity for leading through a medium to be cooled, such as oil, in the longitudinal direction of the plates, wherein each of the plate halves (1, 42) has a multiplicity of grooves (21-30) which run from one longitudinal side (2) of the plate half (1) to its opposite longitudinal side (3), wherein the plate halves (1) have in each case a pair of through-holes (8, 9) as inflow lines and outflow lines and embossings (115-120) are provided in the edge region (110; 111) of the through-holes (8, 9) and, as seen in section, the embossings (115, 116, 118, 119) are of wavy design with wave crests and wave troughs, **characterised in that**, as seen in a top view, the embossings (115, 116, 118, 119) run in a meander-like manner at least partially around the through-holes (8, 9).

2. The stacked-plate heat exchanger as claimed in claim 1, **characterised in that** the elongate plates are composed in each case of two identical plate halves (1, 42) rotated through 180° with respect to one another.

3. The stacked-plate heat exchanger as claimed in one of the preceding claims, **characterised in that** the grooves run rectilinearly from one longitudinal side of the plate half to its opposite longitudinal side.

4. The stacked-plate heat exchanger as claimed in one of the preceding claims, **characterised in that** the grooves (21-30) are embossed on one side in each plate half (1).

5. The stacked-plate heat exchanger as claimed in one of the preceding claims, **characterised in that** the grooves (21-30) are delimited on the longitudinal sides by a peripheral edge.

6. The stacked-plate heat exchanger as claimed in one of the preceding claims, **characterised in that** a plate is formed by two plate halves (1, 42) which bear against one another and the grooves (12, 52) of which are embossed outwardly.

7. The stacked-plate heat exchanger as claimed in one of the preceding claims, **characterised in that** two plates (71, 72) bear against one another and are soldered to one another with their raised regions formed by the grooves.

8. The stacked-plate heat exchanger as claimed in one of the preceding claims, **characterised in that** the grooves (21-30) run at an angle of 35° to 55°, in particular of 45°, with respect to the longitudinal axis (31) of the associated plate half (1).

9. The stacked-plate heat exchanger as claimed in one of the preceding claims, **characterised in that** the grooves (12, 52) of two plate halves (1, 42) bearing against one another are arranged at an angle of 70° to 110°, in particular of 90°, with respect to one another.

10. The stacked-plate heat exchanger as claimed in one of the preceding claims, **characterised in that** the grooves (21-30) have a depth of 0.5 to 1.5 mm, in particular of 1.15 mm.

11. The stacked-plate heat exchanger as claimed in one of the preceding claims, **characterised in that** the grooves (21-30) of a plate half (1) are arranged parallel to one another at a distance of 3 to 5 mm, in particular of 4 mm, from one another.

12. The stacked-plate heat exchanger as claimed in one of the preceding claims, **characterised in that** the plate halves (1, 42) have a width of about 20 to 120 mm, in particular of 20 to 50 mm.

13. The stacked-plate heat exchanger as claimed in one of the preceding claims, **characterised in that** the hydraulic diameter between two adjacent plate halves along the main flow direction of the medium to be cooled has a value of 1.5 to 2.5 mm, in particular of 1.8 mm.

14. The stacked-plate heat exchanger as claimed in one of the preceding claims, **characterised in that** the plate halves (1, 42) are formed from a metallic material, in particular from aluminium or high-grade steel.

15. The stacked-plate heat exchanger as claimed in claim 14, **characterised in that** at least one side of the plate halves (1, 42) is coated with soldering aid material.

16. The stacked-plate heat exchanger as claimed in one of claims 1 to 15, **characterised in that** the edge region (10, 11; 110, 111) of the through-holes (8, 9) is of raised design.

17. The stacked-plate heat exchanger as claimed in one of claims 1 to 16, **characterised in that** a plurality of plate halves (1) are soldered essentially linearly to the in each case adjacent plate halves both on their inside and on their outside.

18. The stacked-plate heat exchanger as claimed in one of the preceding claims, **characterised in that** in each case two plate halves (145, 146) are connected to one another in one piece by means of a bending edge (143) running in the longitudinal direction or in the transverse direction, in order to form a conduction device (140) for the medium to be cooled.

19. The stacked-plate heat exchanger as claimed in claim 18, **characterised in that** the conduction device (140) is formed by an essentially rectangular panel (142) which is subdivided by means of the bending edge (143) into two elongate halves (145, 146) which are folded together.

20. The stacked-plate heat exchanger as claimed in claim 19, **characterised in that** the panel (142) has a peripheral edge (148) which is raised with respect to the panel surface.

21. The stacked-plate heat exchanger as claimed in claim 20, **characterised in that** the peripheral edge (148) is interrupted at the intersection points with the bending edge (143).

22. The stacked-plate heat exchanger as claimed in claim 20 or 21, **characterised in that** the two panel halves (145, 146) bear against one another with the peripheral edge (148) in the folded-together state.

23. A motor vehicle cooler with at least one water box, **characterised in that** a stacked-plate heat exchanger as claimed in one of the preceding claims is installed in the water box.

## Revendications

1. Echangeur de chaleur à plaques empilées, en particulier refroidisseur d'huile intégré au réservoir, échangeur de chaleur qui peut être monté dans une boîte à eau d'un radiateur d'eau, pour véhicules automobiles, comprenant plusieurs plaques allongées (71 - 77) empilées les unes sur les autres et assemblées les unes aux autres, en particulier brasées, plaques qui sont composées à chaque fois de deux moitiés de plaques et entourent, dans la direction longitudinale des plaques, un espace creux servant au passage d'un milieu à refroidir, comme de l'huile, où chacune des moitiés de plaques (1, 42) présente une multiplicité de rainures (21 - 30) qui s'étendent à partir d'un grand côté (2) jusqu'au grand côté opposé (3) de la moitié de plaque (1), où les moitiés de plaques (1) présentent chacune une paire de trous de passage (8, 9) servant de conduites d'arrivée et de conduites d'évacuation, et il est prévu, dans la zone de bordure (110 ; 111) des trous de passage (8, 9), des parties estampées en creux (115 - 120), et les parties estampées en creux (115, 116, 118, 119), vues en coupe, sont configurées en ayant une forme ondulée comportant des crêtes d'ondes et des creux d'ondes, **caractérisé en ce que** les parties estampées en creux (115, 116, 118, 119), vues de dessus, s'étendent au moins partiellement autour des trous de passage (8, 9), en forme de méandres.

2. Echangeur de chaleur à plaques empilées selon la revendication 1, **caractérisé en ce que** les plaques allongées sont composées à chaque fois de deux moitiés de plaques identiques (1, 42) tournées l'une vers l'autre de 180°.

3. Echangeur de chaleur à plaques empilées selon l'une ou l'autre des revendications précédentes, **caractérisé en ce que** les rainures s'étendent de façon rectiligne à partir d'un grand côté jusqu'au grand côté opposé de la moitié de plaque.

4. Echangeur de chaleur à plaques empilées selon l'une quelconque des revendications précédentes, **caractérisé en ce que** les rainures (21 - 30) sont estampées en relief, sur un côté, dans chaque moitié de plaque (1).

5. Echangeur de chaleur à plaques empilées selon l'une quelconque des revendications précédentes, **caractérisé en ce que** les rainures (21 - 30) sont délimitées, sur les grands côtés, par un bord périphérique.

6. Echangeur de chaleur à plaques empilées selon l'une quelconque des revendications précédentes, **caractérisé en ce qu'**une plaque est formée par deux moitiés de plaques (1, 42) venant en appui l'une contre l'autre, moitiés de plaques dont les rainures (12, 52) sont estampées en relief vers l'extérieur.

7. Echangeur de chaleur à plaques empilées selon l'une quelconque des revendications précédentes, **caractérisé en ce que** deux plaques (71, 72) sont en appui l'une contre l'autre par leurs zones en relief formées par les rainures et sont brasées l'une à l'autre.

8. Echangeur de chaleur à plaques empilées selon l'une quelconque des revendications précédentes, **caractérisé en ce que** les rainures (21 - 30) s'étendent suivant un angle de 35° à 55°, en particulier de 45°, par rapport à l'axe longitudinal (31) de la moitié de plaque associée (1).

9. Echangeur de chaleur à plaques empilées selon l'une quelconque des revendications précédentes, **caractérisé en ce que** les rainures (12, 52) de deux moitiés de plaques (1, 42) venant en appui l'une contre l'autre sont disposées, l'une par rapport à l'autre, suivant un angle de 70° à 110°, en particulier de 90°.

10. Echangeur de chaleur à plaques empilées selon l'une quelconque des revendications précédentes, **caractérisé en ce que** les rainures (21 - 30) présentent une profondeur de 0,5 mm à 1,5 mm, en particulier de 1,15 mm.

11. Echangeur de chaleur à plaques empilées selon l'une quelconque des revendications précédentes, **caractérisé en ce que** les rainures (21 - 30) d'une moitié de plaque (1) sont disposées en étant parallèles entre elles et séparées les unes des autres par un espace de 3 mm à 5 mm, en particulier de 4 mm.

12. Echangeur de chaleur à plaques empilées selon l'une quelconque des revendications précédentes, **caractérisé en ce que** les moitiés de plaques (1, 42) présentent une largeur comprise à peu près entre 20 mm et 120 mm, en particulier entre 20 mm et 50 mm.

13. Echangeur de chaleur à plaques empilées selon l'une quelconque des revendications précédentes, **caractérisé en ce que** le diamètre hydraulique présente, entre deux moitiés de plaques contiguës, le long de la direction principale d'écoulement du milieu à refroidir, une valeur de 1,5 mm à 2,5 mm, en particulier de 1,8 mm.

14. Echangeur de chaleur à plaques empilées selon l'une quelconque des revendications précédentes, **caractérisé en ce que** les moitiés de plaques (1, 42) sont formées par un matériau métallique, en particulier par de l'aluminium ou un acier spécial.

15. Echangeur de chaleur à plaques empilées selon la revendication 14, **caractérisé en ce qu'**au moins un côté des moitiés de plaques (1, 42) est recouvert d'un matériau auxiliaire de brasage.

16. Echangeur de chaleur à plaques empilées selon l'une quelconque des revendications 1 à 15, **caractérisé en ce que** la zone de bordure (10, 11 ; 110, 111) des trous de passage (8, 9) est configurée en étant en relief.

17. Echangeur de chaleur à plaques empilées selon l'une quelconque des revendications 1 à 16, **caractérisé en ce que** plusieurs moitiés de plaques (1) sont brasées avec les moitiés de plaques respectivement contiguës, pratiquement de façon linéaire, aussi bien sur leur côté intérieur que sur leur côté extérieur.

18. Echangeur de chaleur à plaques empilées selon l'une quelconque des revendications précédentes, **caractérisé en ce que** deux moitiés de plaques (145, 146) sont assemblées à chaque fois l'une à l'autre en formant une seule et même pièce, par une arête de pliage (143) s'étendant dans la direction longitudinale ou dans la direction transversale, pour former un dispositif de conduites (140) pour le milieu à refroidir.

19. Echangeur de chaleur à plaques empilées selon la revendication 18, **caractérisé en ce que** le dispositif de conduites (140) est formé par une plaque (142) pratiquement de forme rectangulaire, plaque qui est subdivisée, par l'arête de pliage (143), en deux moitiés allongées (145, 146) qui sont repliées l'une sur l'autre.

20. Echangeur de chaleur à plaques empilées selon la revendication 19, **caractérisé en ce que** la plaque (142) présente un bord périphérique (148) en relief par rapport à la surface de la plaque.

21. Echangeur de chaleur à plaques empilées selon la revendication 20, **caractérisé en ce que** le bord périphérique (148) est interrompu au niveau des points d'intersection avec l'arête de pliage (143).

22. Echangeur de chaleur à plaques empilées selon la revendication 20 ou 21, **caractérisé en ce que** les deux moitiés de plaques (145, 146), lorsqu'elles sont à l'état replié, viennent en appui l'une contre l'autre par le bord périphérique (148).

23. Radiateur de véhicule automobile comprenant au moins une boîte à eau, **caractérisé en ce qu'**un échangeur de chaleur à plaques empilées selon l'une quelconque des revendications précédentes est monté dans la boîte à eau.
